# EUROPÄISCHE PATENTSCHRIFT

(11) **EP 0 167 067 B1**
(45) Veröffentlichungstag und Bekanntmachung des Hinweises auf die Patenterteilung: **09.12.1987**
(21) Anmeldenummer: 85107606.7
(22) Anmeldetag: 20.06.1985
(51) Int. Cl.: F41D 11/08, F41D 5/08

(54) **Kadenzregler an einer durch Gasdruck betätigten Feuerwaffe**
Shot-velocity regulator for gas-operated firearms
Régulateur de cadence de tir pour arme à feu fonctionnant par action des gaz

(30) Priorität: 03.07.1984 CH 3187/84
(43) Veröffentlichungstag der Anmeldung: 08.01.1986
(73) Patentinhaber: Werkzeugmaschinenfabrik Oerlikon-Bührle AG, 8050 Zürich (CH)
(72) Erfinder: Bosshard, Werner, CH-8052 Zürich (CH); Schröder, Willi, D-7893 Jestetten (DE)

## Beschreibung

Die Erfindung betrifft einen Kadenzregler an einer durch Gasdruck betätigten Feuerwaffe, mit einem temperaturabhängigen, den Gasdruck durch Querschnittsveränderungen eines Gaskanals regulierenden Drosselorgan, das zur Querschnittsveränderung beweglich angeordnet ist und von einer Vorrichtung bewegt wird, welche ein Rohr aufweist.

Bei einem bekannten Kadenzregler dieser Art (siehe DE-A-1 053 977) weist die Vorrichtung ein Rohr auf, das sich durch die heissen Gase ausdehnt und dabei den Drosselquerschnitt verringert. Durch den verringerten Drosselquerschnitt gelangt weniger Gas auf den Gaskolben, wodurch die Kadenz auch bei einem längeren Serienfeuer konstant bleiben sollte. Es hat sich aber gezeigt, dass sich mit der Zeit nicht nur das Rohr ausdehnt, sondern auch das Gehäuse in dem sich das Rohr befindet, wodurch sich der Drosselquerschnitt wieder vergrössert und die Kadenz doch nicht konstant bleibt.

Es ist ferner ein temperaturabhängiges Drosselorgan bekannt (siehe GB-A-279 729), welches zwei konzentrische Rohre aufweist, die sich beim Durchtrittvon heissen Gasen unterschiedlich stark ausdehnen und die an ihrem einen Ende miteinander verbunden sind. Bei diesem Drosselorgan verringert sich der Durchlassquerschnitt ebenfalls. Ein unterschiedlicher Ausdehnungskoeffizient ist nicht vorgesehen. Dieses Drosselorgan eignet sich im übrigen für Heizsysteme und nicht für Waffen.

Die vorliegende Erfindung bezweckt die Schaffung eines Kadenzreglers, der einen einfachen und zuverlässigen Aufbau besitzt und bei der Erwärmung der Feuerwaffe einen unzulässigen Anstieg der Kadenz verhindert.

Diese Aufgabe wird durch den erfindungsgemässen Kadenzregler dadurch gelöst, dass die Vorrichtung ein zusätzliches Rohr aufweist, wobei die zwei Rohre konzentrisch zueinander angeordnet sind, sich beim Durchtritt von heissen Gasen unterschiedlich stark ausdehnen und welche an ihrem Ende miteinander verbunden sind, und dass das äussere Rohr einen grösseren Ausdehnungskoeffizienten besitzt als das innere Rohr und sich daher bei gleichmässiger Erwärmung stärker ausdehnt als das innere Rohr.

Ein Ausführungsbeispiel des erfindungsgemässen Kadenzreglers ist im folgenden anhand der beigefügten Zeichnung ausführlich beschrieben. Die einzige Figur der Zeichnung zeigt einen Längsschnitt durch ein Ausführungsbeispiel des Kadenzreglers an einem Waffenrohr einer Feuerwaffe.

Gemäss dieser Figur ist vom Waffenrohr 1 nur ein kleiner Abschnitt dargestellt. Dieses Waffenrohr 1 weist die Querbohrung 2 auf durch welche Gas entnommen wird und die in das Gasentnahmerohr 3 mündet, das parallel zum Waffenrohr 1 ageordnet ist. Das Gasentnahmerohr 3 besitzt an seinem unteren Ende die Querbohrung 4, die in den Kadenzregler 21 mündet. Der Kadenzregler 21 und das Waffenrohr 1 sind im Waffengehäuse 6 befestigt, von dem nur ein sehr kleiner Abschnitt dargestellt ist. Der Kadenzregler 21 weist den Zylinder 7 auf, in dem der Gaskolben 8 verschiebbar gelagert ist. Mit Hilfe des Gaskolbens 8 wird, in an sich bekannter und daher nicht näher dargestellten Weise, die Feuerwaffe betätigt, d.h. nach jedem Schuss wird mit Hilfe des Gaskolbens 8 bei einem Serienfeuer der nächste Schuss ausgelöst. Das mit Hilfe der Querbohrung 2, dem Gasentnahmerohr 3 und der Querbohrung 4 aus dem Waffenrohr 1 abgezapfte Gas dient zur Betätigung des Gaskolbens 8, wobei der Kadenzregler 21 die Aufgabe hat, die Zufuhr des abgezapften Gases zum Gaskolben zu steuern.

Der Aufbau des Kadenzreglers 21 ist nun wie folgt: Der Zylinder 7, in dem der Gaskolben 8 verschiebbar gelagert ist, weist in seinem mittleren Teil den Boden 9 auf, der die Öffnung 10 besitzt. Der Zylinder 7 weist in seinem mittleren Teil die äussere Ringnut 12 auf, in welche die Querbohrung 4 mündet. Der Boden 9 des Zylinders 7 weist parallel zur zentralen Öffnung 10 eine Anzahl Bohrungen 13 auf, die einerseits in die äussere Ringnut 12 münden und andererseits in eine obere Kammer 14. Aus dieser Kammer 14 kann das Gas einerseits ungehindert durch die zentrale Bohrung 10 den Gaskolben 8 beaufschlagen und andererseits durch eine Bohrung 22 eines Einsatzkörpers 23 hindurchströmen, der sich ebenfalls in der oberen Kammer 14 befindet. Am oberen Ende des Zylinders 7 ist ein zylindrisches Rohr 24 befestigt, das vorzugsweise aus Aluminium hergestellt wird. In das obere Ende des zylindrischen Rohres 24 ist ein Zapfen 25 eingeschraubt, in den ein zweites zylindrisches Rohr 26 eingesetzt ist. Dieses zweite zylindrische Rohr 26 ist konzentrisch zum ersten zylindrischen Rohr 24 angeordnet und befindet sich im Inneren des ersten Rohres 24. Am unteren Ende des inneren zylindrischen Rohres 26 ist ein Drosselkörper 27 befestigt. Zwischen dem Drosselkörper 27 und dem Einsatzkörper 23 ist eine Drosselöffnung vorhanden, welche mit Hilfe des im Rohr 24 eingeschraubten Zapfens 25 einstellbar ist. Je tiefer der Zapfen 25 in das Rohr 24 eingeschraubt wird, um so kleiner wird die Drosselöffnung. Die Gase können aus der Bohrung 22 des Einsatzkörpers 23 durch diese Drosselöffnung zwischen die beiden Rohre 24 und 26 gelangen. Das äussere Rohr 24 besitzt an seinem oberen Ende Austrittsöffnungen 28, durch welche die zwischen den beiden Rohren 24, 26 vorhandenen Gase in die Atmosphäre gelangen können. Mit einem Rastorgan 29 kann der Zapfen 25 gegen unbeabsichtigte Drehung gesichert werden.

Die Wirkungsweise des Kadenzreglers 21 ist wie folgt:

Bei jedem Schuss gelangt ein Teil der heissen Abgase durch die Querbohrung 2, das Gasentnahmerohr 3 und die Querbohrung 4 in die Ringnut 12. Von dieser Ringnut 12 gelangen die heissen Abgase durch die Bohrung 13 in die Kammer 14. Aus der Kammer 14 strömen die heissen Abgase einerseits durch die zentrale Bohrung 10 und beaufschlagen den Gaskolben 8 und andererseits strömen die heissen Abgase aus der Kammer 14 zwischen dem Drosselkörper 27 und dem Einsatzkörper 23 hindurch und zwischen dem inneren und äusseren Rohr 26 bzw. 24 hindurch und durch die Austrittsöffnungen in die Atmosphäre. Die heissen Abgase erhitzen dabei sowohl das äussere Rohr 24 als auch das innere Rohr 26. Da aber das äussere Rohr 24 einen grösseren Ausdehnungskoeffizienten besitzt als das innere Rohr 26, wird es sich stärker ausdehnen. Wie aus der Figur ersichtlich, wird dabei der Drosselquerschnitt, d.h. der Spalt zwischen Drosselkörper 27 und Einsatzkörper 23 grösser und es kann mehr Abgas in die Atmosphäre gelangen.

## Patentansprüche

1. Kadenzregler an einer durch Gasdruck betätigten Feuerwaffe mit einem temperaturabhängigen, den Gasdruck durch Querschnittsveränderung eines Gaskanals regulierenden Drosselorgan (11), das zur Querschnittsveränderung beweglich angeordnet ist und von einer Vorrichtung (24, 26) bewegt wird, welche ein Rohr (26) aufweist, dadurch gekennzeichnet, dass die Vorrichtung (26, 24) ein zusätzliches Rohr (24) aufweist, wobei die zwei Rohre (24, 26) konzentrisch zueinander angeordnet sind, sich beim Durchtritt von heissen Gasen unterschiedlich stark ausdehnen und welche an ihrem Ende miteinander verbunden sind, und dass das äussere Rohr (24) einen grösseren Ausdehnungskoeffizienten besitzt als das innere Rohr (26) und sich daher bei gleichmässiger Erwärmung stärker ausdehnt als das innere Rohr (26).

2. Kadenzregler nach Anspruch 1, dadurch gekennzeichnet, dass sich bei der Erwärmung der beiden Rohre (24, 26) der Drosselquerschnitt vergrössert.

3. Kadenzregler nach Anspruch 1, dadurch gekennzeichnet, dass das äussere Rohr (24) aus Aluminium und das innere Rohr (26) aus Stahl hergestellt ist.

## Claims

1. A shot-velocity regulator for gas-operated firearms, having a temperature-dependent flow restricting member (11) which regulates gas pressure by changes in the cross section of a gas conduit and which is movably arranged for changing said cross section and is moved by a device (24, 26) that exhibits a pipe (26), characterised in that the device (26, 24) exhibits an additional pipe (24), the two pipes (24, 26) being arranged concentric to each other, expanding at different rates when hot gases flow through them, and being interconnected at one end, and that the outer pipe (24) possesses a larger coefficient of expansion than the inner pipe (26) and therefore expands more sharply that the inner pipe (26) when heated to the same degree.

2. The shot-velocity regulator according to Claim 1, characterised in that when the two pipes (24, 26) are heated up the throttling area increases.

3. The shot-velocity regulator according to Claim 1, characterised in that the outer pipe (24) is manufactured from aluminium and the inner pipe (26) from steel.

## Revendications

1. Régulateur de cadence de tir pour arme à feu fonctionnant par action des gaz, avec un organe d'étranglement (11) dépendant de la température, et assurant la régulation de la pression des gaz par modification de la section transversale d'un canal de gaz, cet organe étant prévu mobile pour permettre la modification de section transversale, et étant déplacé par un dispositif (24, 26), comportant un tube (26), régulateur caractérisé en ce que le dispositif (26, 24) comporte un tube supplémentaire (24), les deux tubes (24, 26) étant disposés concentriquement l'un par rapport à l'autre, se dilatant de façon fortement différente lorsqu'ils sont parcourus par des gaz chauds, et qui sont reliés ensemble à leur extrémité, le tube externe (24) ayant un plus grand coefficient de dilatation que le tube interne (26) et se dilatant en conséquence plus fortement pour un échauffement identique que le tube interne (26).

2. Régulateur de cadence selon la revendication 1, caractérisé en ce que, lors de l'échauffement des deux tubes (24, 26), la section transversale d'étranglement augmente.

3. Régulateur de cadence selon la revendication 1, caractérisé en ce que le tube externe (24) est en aluminium, tandis que le tube interne (26) est en acier.
